# EUROPÄISCHE PATENTSCHRIFT

(11) **EP 3 784 108 B1**
(45) Veröffentlichungstag und Bekanntmachung des Hinweises auf die Patenterteilung: **16.03.2022**
(21) Anmeldenummer: 19719498.8
(22) Anmeldetag: 23.04.2019
(51) Int. Cl.: A47L 15/50, A47L 15/16

(54) **SPÜLGUTAUFNAHME UND HAUSHALTS-GESCHIRRSPÜLMASCHINE**
DISH-RECEIVING UNIT AND DOMESTIC DISHWASHER
PORTE-VAISSELLE ET LAVE-VAISSELLE MÉNAGER

(30) Priorität: 26.04.2018 DE 102018206447
(43) Veröffentlichungstag der Anmeldung: 03.03.2021
(73) Patentinhaber: BSH Hausgeräte GmbH, 81739 München (DE)
(72) Erfinder: EISENBART, Bernd, 89438 Holzheim (DE); KUHN, Lukas, 81371 München (DE); LUGERT, Michael, 89343 Jettingen-Scheppach (DE); OBLINGER, Werner, 89426 Bergheim (DE)
(86) Internationale Anmeldenummer: PCT/EP2019/060376
(87) Internationale Veröffentlichungsnummer: WO 2019/206914

(56) Entgegenhaltungen:
- DE-A1- 19 847 151
- US-A1- 2015 257 623
- US-B2- 9 596 976

## Beschreibung

Die vorliegende Erfindung betrifft eine Spülgutaufnahme, insbesondere einen Geschirrkorb, für eine Haushalts-Geschirrspülmaschine und eine Haushalts-Geschirrspülmaschine mit zumindest einer derartigen Spülgutaufnahme.

Eine Geschirrspülmaschine weist einen Spülbehälter und in dem Spülbehälter angeordnete Spülgutaufnahmen zum Aufnehmen von Spülgut auf. Das Spülgut kann zum Reinigen desselben beispielsweise mit Hilfe eines drehbar gelagerten Sprüharms mit Spülflotte und/oder Frischwasser beaufschlagt werden. Zusätzlich können sogenannte Intensivspülzonen vorgesehen sein, die zuschaltbar sind, um beispielsweise besonders stark verschmutztes Spülgut zu reinigen.

Die EP 1 708 608 B1 beschreibt einen Geschirrkorb für eine Geschirrspülmaschine mit einem Zuflussrohr für einen Sprüharm, der unterhalb des Geschirrkorbes rotierend gelagert ist, wobei im Bereich des Zuflussrohres ein Abzweig für eine im Bereich des Geschirrkorbes vorgesehene Intensivspülzone angeordnet ist, die aus stabförmigen Leitungselementen besteht, die mit Austrittsdüsen versehen sind, und wobei die Leitungselemente an den Streben des Geschirrkorbes befestigt sind.

Die US 9,596,976 B2 beschreibt einen Geschirrkorb mit einer zuschaltbaren Intensivspülzone, wobei innerhalb des Geschirrkorbs ein Ventil zum Zuschalten der Intensivspülzone vorgesehen ist.

Die US 2015/257623 A1 zeigt eine Geschirrspülmaschine mit einem Spülbehälter, der eine Behandlungskammer definiert, einem Geschirrkorb und einer Sprühvorrichtung, die mit dem Geschirrkorb verbunden ist. Die Sprüheinrichtung kann mindestens einen Sprüher enthalten, der so positioniert ist, dass er Behandlungsflüssigkeit auf das vom Geschirrkorb aufgenommene Geschirr sprüht.

Die DE 198 47 151 A1 beschreibt einen Geschirrkorb für eine Geschirrspülmaschine mit einem Boden zum Abstellen von Spülgutteilen, wobei wenigstens eine Rohrleitung angekoppelt ist, durch die Spülflüssigkeit einer vorbestimmten Zone des Geschirrkorbes (1) zuführbar ist.

Vor diesem Hintergrund besteht eine Aufgabe der vorliegenden Erfindung darin, eine verbesserte Spülgutaufnahme für eine Haushalts-Geschirrspülmaschine zur Verfügung zu stellen.

Demgemäß wird eine Spülgutaufnahme, insbesondere ein Geschirrkorb, für eine Haushalts-Geschirrspülmaschine vorgeschlagen. Die Spülgutaufnahme umfasst einen gitterförmigen Boden, eine an der Spülgutaufnahme vorgesehene Intensivspülzone und ein manuell betätigbares Auf-Zu-Ventil, das dazu eingerichtet ist, die Intensivspülzone wahlweise von einem deaktivierten Zustand in einen aktivierten Zustand und umgekehrt zu verbringen, wobei das Auf-Zu-Ventil durch den Boden hindurch betätigbar ist.

Das Auf-Zu-Ventil ist für einen Benutzer vorteilhafterweise gut sichtbar, weil das Auf-Zu-Ventil unterhalb der Spülgutaufnahme angebracht ist. Es ist eine gute Bedienbarkeit des Auf-Zu-Ventils mit nur einem Finger oder auch mit mehreren Fingern möglich. Das Auf-Zu-Ventil ist aufgrund seiner Anbringung unterhalb des Bodens der Spülgutaufnahme gut vor Beschädigungen durch Spülgut geschützt. Auch bei voll beladener Spülgutaufnahme ist eine nachträgliche Bedienung des Auf-Zu-Ventils von unten oder seitlich möglich. Das Auf-Zu-Ventil kann anhand eines einzelnen Zusatzbauteils ausführbar sein, welches bereits an einem Einlaufrohr der Spülgutaufnahme vormontiert sein kann. Es ist insbesondere keine aufwendige Zusatzmontage von Schaltteilen, Schaltstangen, elektronischen Schaltventilen oder dergleichen an der Spülgutaufnahme erforderlich. Es ergeben sich nur geringe Strömungsverluste, weil das Auf-Zu-Ventil bevorzugt direkt in die Wasserzuführung der Intensivspülzone integriert ist. Es ergibt sich vorteilhafterweise ein sehr geringer Sprühschatten durch einen an der Spülgutaufnahme vorgesehenen Sprüharm aufgrund eines sehr geringen Bauraums des Auf-Zu-Ventils.

Unter einem "Auf-Zu-Ventil" ist vorliegend ein Ventil zu verstehen, das von einer Offenposition, in der das Auf-Zu-Ventil vollständig geöffnet ist, in eine Geschlossenposition, in der das Auf-Zu-Ventil vollständig geschlossen ist, und umgekehrt verbracht werden kann. Das heißt, bevorzugt sind Zwischenpositionen oder Zwischenstellungen zwischen der Offenposition und der Geschlossenposition bei dem Auf-Zu-Ventil nicht möglich oder zumindest verbleibt das Auf-Zu-Ventil nicht selbstständig in einer derartigen Zwischenstellung. Das heißt, der Benutzer kann das Auf-Zu-Ventil zwar durch das Aufbringen einer Kraft oder eines Drehmoments in einer Zwischenposition halten. Sobald die Kraft oder das Drehmoment nicht mehr auf das Auf-Zu-Ventil wirkt, verbringt sich dieses jedoch selbsttätig entweder in die Offenposition oder in die Geschlossenposition. Das Auf-Zu-Ventil kann auch als Schaltventil bezeichnet werden. Das Auf-Zu-Ventil weist insbesondere zwei Schaltzustände, nämlich die Offenposition und die Geschlossenposition auf.

Darunter, dass das Auf-Zu-Ventil "manuell betätigbar" ist, ist zu verstehen, dass zum Betätigen des Auf-Zu-Ventils bevorzugt kein Stellelement, wie beispielsweise ein Magnetventil oder ein Elektromotor, oder dergleichen erforderlich ist. Das Auf-Zu-Ventil wird von einem Benutzer direkt händisch betätigt. Bevorzugt wird das Auf-Zu-Ventil mit nur einem Finger oder mit zwei Fingern betätigt.

Die Spülgutaufnahme kann ein Oberkorb, ein Unterkorb oder eine Besteckschublade der Haushalts-Geschirrspülmaschine sein. Die Spülgutaufnahme umfasst vorzugsweise eine Vorderwand, eine parallel zu der Vorderwand angeordnete Rückwand, zwei einander gegenüberliegende Seitenwände und den Boden. Die Vorderwand, die Rückwand, die Seitenwände und der Boden sind gitterförmig. Insbesondere ist die Spülgutaufnahme aus einer Vielzahl miteinander verbundener gebogener Drähte aufgebaut.

Mit Hilfe des Auf-Zu-Ventils kann die Intensivspülzone von ihrem deaktivierten Zustand, in dem die Intensivspülzone nicht mit Spülflotte und/oder Frischwasser beaufschlagt ist, in den aktivierten Zustand, in dem die Intensivspülzone mit Spülflotte und/oder Frischwasser beaufschlagt ist, und umgekehrt verbracht werden. Es können mehrere Intensivspülzonen an der Spülgutaufnahme vorgesehen sein. Dementsprechend können auch mehrere Auf-Zu-Ventile vorgesehen sein. Es können auch einer Intensivspülzone mehrere Auf-Zu-Ventile zugeordnet sein. Ferner können auch einem Auf-Zu-Ventil mehrere Intensivspülzonen zugeordnet sein. An der Spülgutaufnahme kann ferner das zuvor schon erwähnte Einlaufrohr vorgesehen sein, an dem der Sprüharm drehbar gelagert ist. Vorzugsweise ist das Auf-Zu-Ventil zwischen dem Einlaufrohr und der Intensivspülzone angeordnet. Dabei ist das Auf-Zu-Ventil bevorzugt dazu eingerichtet, die Intensivspülzone wahlweise fluidisch mit dem Einlaufrohr zu verbinden und wieder von diesem zu trennen.

Gemäß einer Ausführungsform weist das Auf-Zu-Ventil eine Offenposition und eine Geschlossenposition auf, wobei das Auf-Zu-Ventil sowohl in Richtung der Offenposition als auch in Richtung der Geschlossenposition federvorgespannt ist.

Hierdurch kann erreicht werden, dass dann, wenn das Auf-Zu-Ventil von der Offenposition in die Geschlossenposition verbracht wird, das Auf-Zu-Ventil selbsttätig entweder in die Offenposition oder in die Geschlossenposition schnappt. Hierdurch können Zwischenpositionen zwischen der Offenposition und der Geschlossenposition zuverlässig vermieden werden. Es ergibt sich dadurch eine hochwertige Haptik des Auf-Zu-Ventils aufgrund des Einschnappens sowohl in die Offenposition als auch in die Geschlossenposition. Sobald sich das Auf-Zu-Ventil entweder in der Offenposition oder in der Geschlossenposition befindet, liegt insbesondere keine Federvorspannung mehr vor. Das heißt, nur in Zwischenpositionen zwischen der Offenposition und der Geschlossenposition liegt jeweils eine Federvorspannung vor, so dass das Auf-Zu-Ventil nicht in diesen Zwischenpositionen verbleiben kann, sondern sich selbsttätig entweder in die Offenposition oder in die Geschlossenposition verbringt.

Gemäß einer weiteren Ausführungsform ist das Auf-Zu-Ventil ein Querschiebeventil.

Unter einem "Querschiebeventil" ist vorliegend ein Ventil mit einem Ventilgehäuse und einem linear in dem Ventilgehäuse verlagerbaren Ventilkörper zu verstehen. Der Ventilkörper wird zum Verbringen des Auf-Zu-Ventils von der Offenposition in die Geschlossenposition und umgekehrt bevorzugt senkrecht zu einer Durchströmungsrichtung des Auf-Zu-Ventils mit Spülflotte und/oder Frischwasser bewegt. Im Gegensatz hierzu umfasst ein "Drehventil" einen in einem Ventilgehäuse drehbar aufgenommenen Ventilkörper.

Gemäß einer weiteren Ausführungsform weist das Auf-Zu-Ventil ein Ventilgehäuse und einen in dem Ventilgehäuse aufgenommenen Ventilkörper auf, der zum Verbringen des Auf-Zu-Ventils von der Offenposition in die Geschlossenposition und umgekehrt linear in dem Ventilgehäuse verlagerbar ist.

Vorzugsweise umfasst der Ventilkörper einen bevorzugt zylinderförmigen Basisabschnitt, der in dem Ventilgehäuse aufgenommen ist. In dem Basisabschnitt ist eine Durchflussöffnung vorgesehen, die dann, wenn sich das Auf-Zu-Ventil in der Offenposition befindet, mit der Spülflotte und/oder dem Frischwasser durchströmt wird. In der Geschlossenposition verdeckt der zylinderförmige Ventilkörper in dem Ventilgehäuse vorgesehene Durchflussöffnungen. Vorzugsweise verrastet der Ventilkörper sowohl in der Offenposition als auch in der Geschlossenposition formschlüssig mit dem Ventilgehäuse. Eine formschlüssige Verbindung entsteht durch das Ineinander- oder Hintergreifen von mindestens zwei Verbindungspartnern, in diesem Fall dem Ventilkörper und dem Ventilgehäuse.

Gemäß einer weiteren Ausführungsform weist der Ventilkörper einen Federabschnitt auf, der den Ventilkörper sowohl in Richtung der Offenposition als auch in Richtung der Geschlossenposition federvorspannt.

Der Federabschnitt ist vorzugsweise L-förmig und erstreckt sich aus einer Stirnseite des Basisabschnitts des Ventilkörpers heraus. Der Basisabschnitt und der Federabschnitt sind vorzugsweise einteilig, insbesondere materialeinstückig, ausgebildet. Vorzugsweise ist der Ventilkörper ein Kunststoffspritzgussbauteil. Sobald sich das Auf-Zu-Ventil entweder in der Offenposition oder in der Geschlossenposition befindet, liegt, wie zuvor erwähnt, keine Federvorspannung mehr vor. Das heißt, der Federabschnitt ist sowohl in der Offenposition als auch in der Geschlossenposition entspannt.

Gemäß einer weiteren Ausführungsform weist der Federabschnitt eine Führungsfläche auf, die bei einem Verbringen des Auf-Zu-Ventils von der Offenposition in die Geschlossenposition und umgekehrt solange auf einer korrespondierenden Gegenfläche des Ventilgehäuses abgleitet, bis ein Scheitelpunkt der Gegenfläche erreicht ist, wobei der Federabschnitt das Auf-Zu-Ventil bei einem Überschreiten des Scheitelpunkts selbsttätig in die Geschlossenposition oder in die Offenposition verbringt.

Das heißt, solange beim Verbringen des Auf-Zu-Ventils von der Offenposition in die Geschlossenposition die entsprechende Führungsfläche des Federabschnitts den Scheitelpunkt noch nicht überschritten hat, wird das Auf-Zu-Ventil selbsttätig zurück in die Offenposition gestellt. Sobald der Scheitelpunkt überschritten ist, stellt sich das Auf-Zu-Ventil selbsttätig in die Geschlossenposition.

Gemäß einer weiteren Ausführungsform weist der Federabschnitt eine erste Führungsfläche und eine zweite Führungsfläche auf, die relativ zueinander geneigt sind.

Die erste Führungsfläche und die zweite Führungsfläche können beispielsweise in einem Winkel von 90° zueinander geneigt sein. Die erste Führungsfläche und die zweite Führungsfläche können in einer Rundung ineinander übergehen.

Gemäß einer weiteren Ausführungsform weist das Ventilgehäuse eine erste Gegenfläche und eine zweite Gegenfläche auf, die relativ zueinander geneigt sind, wobei die erste Gegenfläche an dem Scheitelpunkt in die zweite Gegenfläche übergeht.

Vorzugsweise ist die erste Gegenfläche des Ventilgehäuses der zweiten Führungsfläche des Federabschnitts zugeordnet, und die zweite Gegenfläche des Ventilgehäuses ist der ersten Führungsfläche des Federabschnitts zugeordnet. Die erste Gegenfläche kann in einer Rundung in die zweite Gegenfläche übergehen.

Gemäß einer weiteren Ausführungsform weist der Federabschnitt einen Anschlag auf, der in der Offenposition an einem korrespondierenden Gegenanschlag des Ventilgehäuses anliegt.

Hierdurch ist sowohl eine Wegbegrenzung in Richtung der Offenposition verwirklicht als auch eine Verliersicherung des Ventilkörpers gewährleistet.

Gemäß einer weiteren Ausführungsform greift der Anschlag in der Geschlossenposition in eine Aussparung der Gegenfläche ein.

Hierdurch ist gewährleistet, dass der Anschlag nicht auf der ersten Gegenfläche des Ventilgehäuses abgleitet und die Funktion des Federabschnitts beeinträchtigt. Ferner ist auch eine Wegbegrenzung in Richtung der Geschlossenposition verwirklicht.

Gemäß einer weiteren Ausführungsform ist das Auf-Zu-Ventil ein Drehventil.

Wie zuvor erwähnt umfasst ein Drehventil im Gegensatz zu einem Querschieberventil einen in einem Ventilgehäuse drehbar gelagerten Ventilkörper. Vorzugsweise kann das Auf-Zu-Ventil durch eine Drehung eines Ventilkörpers um 90° von der Offenposition in die Geschlossenposition und umgekehrt verbracht werden.

Gemäß einer weiteren Ausführungsform weist das Auf-Zu-Ventil ein Ventilgehäuse und einen im dem Ventilgehäuse aufgenommenen Ventilkörper auf, der zum Verbringen des Auf-Zu-Ventils von der Offenposition in die Geschlossenposition und umgekehrt in dem Ventilgehäuse drehbar ist.

Vorzugsweise umfasst der Ventilkörper einen rohrförmigen Basisabschnitt, der in dem Ventilgehäuse aufgenommen ist. Der Basisabschnitt umfasst zwei Durchflussöffnungen, die mit zwei Durchflussöffnungen des Ventilgehäuses korrespondieren. In der Offenposition sind die Durchflussöffnungen des Basisabschnitts in Deckung mit den Durchflussöffnungen des Ventilgehäuses, und in der Geschlossenposition verdeckt der Basisabschnitt des Ventilkörpers die in dem Ventilgehäuse vorgesehenen Durchflussöffnungen.

Gemäß einer weiteren Ausführungsform weist das Ventilgehäuse Federabschnitte auf, die den Ventilkörper sowohl in Richtung der Offenposition als auch in Richtung der Geschlossenposition federvorspannen.

Die Federabschnitte sind vorzugsweise als federelastisch verformbare Federarme ausgebildet, die bei einem Drehen des Ventilkörpers in dem Ventilgehäuse von dem Ventilkörper weg nach außen elastisch verformt werden. Sobald sich das Auf-Zu-Ventil entweder in der Offenposition oder in der Geschlossenposition befindet, liegt insbesondere keine Federvorspannung mehr vor. Das heißt, die Federabschnitte sind sowohl in der Offenposition als auch in der Geschlossenposition entspannt.

Gemäß einer weiteren Ausführungsform weist der Ventilkörper eine Vierkantkontur auf, die dazu eingerichtet ist, die Federabschnitte bei einem Verbringen des Auf-Zu-Ventils von der Offenposition in die Geschlossenposition und umgekehrt federelastisch zu verformen.

Die Vierkantkontur wirkt insbesondere derart mit den Federabschnitten zusammen, dass sich das Auf-Zu-Ventil, wenn dieses sich in einer Zwischenposition zwischen der Offenposition und der Geschlossenposition befindet, entweder selbsttätig in die Offenposition oder selbsttätig in die Geschlossenposition verbringt. Hierdurch werden unerwünschte Zwischenpositionen zwischen der Offenposition und der Geschlossenposition verhindert. Dies ergibt eine hervorragende Haptik des Auf-Zu-Ventils beim Bedienen desselben.

Ferner wird eine Haushalts-Geschirrspülmaschine mit zumindest einer derartigen Spülgutaufnahme vorgeschlagen.

Die Haushalts-Geschirrspülmasche kann mehrere derartige Spülgutaufnahmen umfassen. Die Spülgutaufnahmen sind in einem Spülbehälter der Haushalts-Geschirrspülmaschine angeordnet und können aus diesem heraus und in diesen hinein verlagert werden.

Weitere mögliche Implementierungen der Spülgutaufnahme und/oder der Haushalts-Geschirrspülmaschine umfassen auch nicht explizit genannte Kombinationen von zuvor oder im Folgenden bezüglich der Ausführungsbeispiele beschriebenen Merkmalen oder Ausführungsformen. Dabei wird der Fachmann auch Einzelaspekte als Verbesserungen oder Ergänzungen zu der jeweiligen Grundform der Spülgutaufnahme und/oder der Haushalts-Geschirrspülmaschine hinzufügen.

Weitere vorteilhafte Ausgestaltungen und Aspekte der Spülgutaufnahme und/oder der Haushalts-Geschirrspülmaschine sind Gegenstand der Unteransprüche sowie der im Folgenden beschriebenen Ausführungsbeispiele der Spülgutaufnahme und/oder der Haushalts-Geschirrspülmaschine. Im Weiteren werden die Spülgutaufnahme und/oder die Haushalts-Geschirrspülmaschine anhand von bevorzugten Ausführungsformen unter Bezugnahme auf die beigelegten Figuren näher erläutert.
Fig. 1 zeigt eine schematische perspektivische Ansicht einer Ausführungsform einer Haushalts-Geschirrspülmaschine,
Fig. 2 zeigt eine schematische perspektivische Ansicht einer Ausführungsform einer Spülgutaufnahme für die Haushalts-Geschirrspülmaschine gemäß Fig. 1;
Fig. 3 zeigt eine schematische perspektivische Teilansicht der Spülgutaufnahme gemäß Fig. 2;
Fig. 4 zeigt eine weitere schematische perspektivische Teilansicht der Spülgutaufnahme gemäß Fig. 2;
Fig. 5 zeigt eine schematische perspektivische Ansicht einer Ausführungsform eines Ventilkörpers für ein Auf-Zu-Ventil für die Spülgutaufnahme gemäß Fig. 2;
Fig. 6 zeigt eine schematische Schnittansicht einer Ausführungsform eines Auf-Zu-Ventils für die Spülgutaufnahme gemäß Fig. 2;
Fig. 7 zeigt eine weitere schematische Schnittansicht des Auf-Zu-Ventils gemäß Fig. 6;
Fig. 8 zeigt schematisch die Funktionalität des Auf-Zu-Ventils gemäß Fig. 6;
Fig. 9 zeigt eine schematische perspektivische Teilansicht einer weiteren Ausführungsform einer Spülgutaufnahme für die Haushalts-Geschirrspülmaschine gemäß Fig. 1;
Fig. 10 zeigt weitere schematische perspektivische Teilansicht der Spülgutaufnahme gemäß Fig. 9;
Fig. 11 zeigt eine schematische perspektivische Teilansicht einer weiteren Ausführungsform einer Spülgutaufnahme für die Haushalts-Geschirrspülmaschine gemäß Fig. 1;
Fig. 12 zeigt weitere schematische perspektivische Teilansicht der Spülgutaufnahme gemäß Fig. 11;
Fig. 13 zeigt eine schematische perspektivische Ansicht einer Ausführungsform eines Ventilkörpers für ein Auf-Zu-Ventil für die Spülgutaufnahme gemäß Fig. 11;
Fig. 14 zeigt eine weitere schematische perspektivische Ansicht des Ventilkörpers gemäß Fig. 13;
Fig. 15 zeigt eine schematische perspektivische Ansicht einer Ausführungsform eines Ventilgehäuses für ein Auf-Zu-Ventil für die Spülgutaufnahme gemäß Fig. 11;
Fig. 16 zeigt eine weitere schematische perspektivische Ansicht des Ventilgehäuses gemäß Fig. 15;
Fig. 17 zeigt eine schematische Schnittansicht einer Ausführungsform eines Auf-Zu-Ventils für die Spülgutaufnahme gemäß Fig. 11;
Fig. 18 zeigt eine weitere schematische Schnittansicht des Auf-Zu-Ventils gemäß Fig. 17; und
Fig. 19 zeigt eine weitere schematische Schnittansicht des Auf-Zu-Ventils gemäß Fig. 17.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Ausführungsform einer Haushalts-Geschirrspülmaschine 1. Die Haushalts-Geschirrspülmaschine 1 umfasst einen Spülbehälter 2, der durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 ist vorzugsweise quaderförmig. Der Spülbehälter 2 kann in einem Gehäuse der Haushalts-Geschirrspülmaschine 1 angeordnet sein. Der Spülbehälter 2 und die Tür 3 können einen Spülraum 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mit Hilfe der Tür 3 kann eine Beschickungsöffnung 6 des Spülbehälters 2 geschlossen oder geöffnet werden. Der Spülbehälter 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Die Haushalts-Geschirrspülmaschine 1 weist ferner zumindest eine Spülgutaufnahme 12 bis 14 auf. Vorzugsweise können mehrere, beispielsweise drei, Spülgutaufnahmen 12 bis 14 vorgesehen sein, wobei die Spülgutaufnahme 12 eine untere Spülgutaufnahme oder ein Unterkorb, die Spülgutaufnahme 13 eine obere Spülgutaufnahme oder ein Oberkorb und die Spülgutaufnahme 14 eine Besteckschublade sein kann. Die Spülgutaufnahmen 12 bis 14 können auch als Geschirrkörbe bezeichnet werden. Wie die Fig. 1 weiterhin zeigt, sind die Spülgutaufnahmen 12 bis 14 übereinander in dem Spülbehälter 2 angeordnet. Jede Spülgutaufnahme 12 bis 14 ist wahlweise in den Spülbehälter 2 hinein- oder aus diesem herausverlagerbar. Insbesondere ist jede Spülgutaufnahme 12 bis 14 in einer Einschubrichtung E in den Spülbehälter 2 hineinschiebbar oder hineinfahrbar und entgegen der Einschubrichtung E in einer Auszugsrichtung A aus dem Spülbehälter 2 herausziehbar oder herausfahrbar.

Die Fig. 2 zeigt eine schematische perspektivische Ansicht einer Ausführungsform einer Spülgutaufnahme 12. Die Spülgutaufnahmen 13, 14 können analog zu der Spülgutaufnahme 12 ausgebildet sein. Nachfolgend wird jedoch nur auf die Spülgutaufnahme 12 eingegangen.

Die Spülgutaufnahme 12 ist korbförmig ausgebildet und umfasst eine gitterförmige Vorderwand 15, die der geschlossenen Tür 3 zugewandt ist, eine beabstandet von der Vorderwand 15 und parallel zu dieser angeordnete gitterförmige Rückwand 16, die der Rückwand 9 des Spülbehälters 2 zugewandt ist, zwei parallel zueinander und beabstandet voneinander angeordnete gitterförmige Seitenwände 17, 18 sowie einen gitterförmigen Boden 19. Die Vorderwand 15, die Rückwand 16, die Seitenwände 17, 18 und der Boden 19 sind aus einer Vielzahl miteinander verbundener Drähte aufgebaut.

Die Spülgutaufnahme 12 umfasst weiterhin ein Einlaufrohr 20, das fest mit dem Boden 19 der Spülgutaufnahme 12 verbunden ist. Beispielsweise ist das Einlaufrohr 20 mit dem Boden 19 verclipst oder verschnappt. Das Einlaufrohr 20 ist ein Kunststoffbauteil. An dem Einlaufrohr 20 ist ein Kupplungselement 21 vorgesehen, mit dessen Hilfe das Einlaufrohr 20 mit einem nicht gezeigten Zuführrohr der Haushalts-Geschirrspülmaschine 1 verbunden und wieder von diesem getrennt werden kann. Beim Hineinverlagern der Spülgutaufnahme 12 in den Spülbehälter 2 wird das Kupplungselement 21 mit dem Zuführrohr verbunden. Beim Herausverlagern der Spülgutaufnahme 12 aus dem Spülbehälter 2 wird das Kupplungselement 21 von dem Zuführrohr getrennt. Über das Zuführrohr kann dem Einlaufrohr 20 mit Hilfe einer nicht gezeigten Umwälzpumpe der Haushalts-Geschirrspülmaschine 1 Spülflotte und/oder Frischwasser zugeführt werden.

Ferner weist die Spülgutaufnahme 12 einen Sprüharm 22 auf, der an einer Lagerstelle 23 drehbar an dem Einlaufrohr 20 angebracht ist. Der Sprüharm 22 umfasst eine Vielzahl an Sprühdüsen, mit deren Hilfe in dem Spülbehälter 2 aufgenommenes Spülgut mit Spülflotte und/oder Frischwasser beaufschlagt werden kann. An dem Einlaufrohr 20 ist weiterhin eine Intensivspülzone 31 (mit strichpunktierten Linien dargestellt) angeschlossen. Mit Hilfe der Intensivspülzone 31 kann stark verschmutztes und/oder schwer zu reinigendes Spülgut, wie beispielsweise Flaschen, besonders gut gereinigt werden.

Die Intensivspülzone 31 kann mit Hilfe eines manuell zu betätigenden Auf-Zu-Ventils 32A wahlweise von einem deaktivierten Zustand, in dem die Intensivspülzone 31 nicht mit Spülflotte und/oder Frischwasser beaufschlagt ist, in einen aktivierten Zustand, in dem die Intensivspülzone 31 mit Spülflotte und/oder Frischwasser beaufschlagt ist, und umgekehrt verbracht werden. Das Auf-Zu-Ventil 32A ist zwischen dem Einlaufrohr 20 und der Intensivspülzone 31 angeordnet und ist dazu eingerichtet, die Intensivspülzone 31 mit dem Einlaufrohr 20 fluidisch zu verbinden und wieder von diesem zu trennen. In dem deaktivierten Zustand der Intensivspülzone 31 ist das Auf-Zu-Ventil 32A geschlossen, und in dem aktivierten Zustand der Intensivspülzone 31 ist das Auf-Zu-Ventil 32A geöffnet. Das Auf-Zu-Ventil 32A ist unterhalb des Bodens 19 angeordnet und kann durch diesen hindurch betätigt werden.

Unter einem "Auf-Zu-Ventil" ist vorliegend ein Ventil zu verstehen, das sich entweder in einem vollständig geöffneten oder in einem vollständig geschlossenen Zustand befindet. Eine Zwischenstellung ist bei einem derartigen Auf-Zu-Ventil 32A vorzugsweise nicht möglich. Das Auf-Zu-Ventil 32A kann auch als Schaltventil bezeichnet werden. Das Auf-Zu-Ventil 32A ist manuell betätigbar. Unter "manuell betätigbar" ist vorliegend zu verstehen, dass ein Benutzer das Auf-Zu-Ventil 32A von Hand, bevorzugt mit nur einem Finger, bedienen kann. Ein elektronisches Stellelement, wie beispielsweise ein Magnetventil oder ein Elektromotor, ist bevorzugt nicht vorgesehen.

Das Auf-Zu-Ventil 32A kann von einer in der Fig. 3 gezeigten Geschlossenposition GP, in der das Auf-Zu-Ventil 32A vollständig geschlossen ist, in eine in der Fig. 4 gezeigte Offenposition OP, in der das Auf-Zu-Ventil 32A vollständig geöffnet ist, und umgekehrt verbracht werden.

Das Auf-Zu-Ventil 32A umfasst ein Ventilgehäuse 33 und einen in dem Ventilgehäuse 33 aufgenommenen Ventilkörper 34. Der Ventilkörper 34 ist in dem Ventilgehäuse 33 linear verlagerbar. Daher kann das Auf-Zu-Ventil 32A auch als Querschieberventil bezeichnet werden. Dabei kann der Ventilkörper 34 durch den Boden 19 der Spülgutaufnahme 12 hindurch von oben mit bevorzugt nur einem Finger betätigt werden. An dem Ventilkörper 34 sind zwei Beschriftungen 35, 36 vorgesehen. Die Beschriftung 35 zeigt mit einem "OFF" an, dass sich das Auf-Zu-Ventil 32A in seiner Geschlossenposition GP befindet. Die Beschriftung 36 zeigt mit einem "ON" an, dass sich das Auf-Zu-Ventil 32A in seiner Offenposition OP befindet. Der Ventilkörper 34 und das Ventilgehäuse 33 sind vorzugsweise als Kunststoffspritzgussbauteile ausgebildet. Das Ventilgehäuse 33 ist zwischen dem Einlaufrohr 20 und der Intensivspülzone 31 angeordnet.

Die Fig. 5 zeigt eine bevorzugte Ausführungsform des Ventilkörpers 34 in einer schematischen perspektivischen Ansicht. Der Ventilkörper 34 umfasst einen walzen- oder zylinderförmigen Basisabschnitt 37 mit einer ersten Stirnseite 38 und einer zweiten Stirnseite 39. Der Basisabschnitt 37 ist dabei bevorzugt rotationssymmetrisch zu einer Mittel- oder Symmetrieachse M aufgebaut. Zum Verbringen des Auf-Zu-Ventils 32A von der Offenposition OP in die Geschlossenposition GP wird mit einem Finger eine Druckkraft auf die Stirnseite 38 aufgebracht, und zum Verbringen des Auf-Zu-Ventils 32A von der Geschlossenposition GP in die Offenposition OP wird mit einem Finger eine Druckkraft auf die Stirnseite 39 aufgebracht.

Die Stirnseite 38 ist dabei scheibenförmig ausgebildet und weist einen größeren Durchmesser auf als der Basisabschnitt 37. An dem Basisabschnitt 37 ist eine vorzugsweise kreisrunde Durchflussöffnung 40 vorgesehen. Die Durchflussöffnung 40 ist senkrecht zu der Symmetrieachse M orientiert. Aus der Stirnseite 38 erstreckt sich ein L-förmiger Federabschnitt 41 heraus. Der Federabschnitt 41 ist federelastisch verformbar. An dem Federabschnitt 41 ist ein sich in Richtung des Basisabschnitts 37 erstreckender Anschlag 42 vorgesehen. Weiterhin umfasst der Federabschnitt 41 zwei zueinander geneigte Führungsflächen 43, 44, insbesondere eine erste Führungsfläche 43 und eine zweite Führungsfläche 44.

Wie die Fig. 6 und 7 zeigen, umfasst das Ventilgehäuse 33 einen mit dem Federabschnitt 41 zusammenwirkenden Führungsabschnitt 45. Der Führungsabschnitt 45 umfasst einen Gegenanschlag 46, an dem der Anschlag 42 des Federabschnitts 41 in der Offenposition OP des Auf-Zu-Ventils 32A anliegt (Fig. 6). Weiterhin umfasst der Führungsabschnitt 45 zwei zu den Führungsflächen 43, 44 korrespondierende Gegenflächen 47, 48, die zueinander geneigt sind. Insbesondere sind eine erste Gegenfläche 47 und eine zweite Gegenfläche 48 vorgesehen. Die Gegenflächen 47, 48 gehen an einem Scheitelpunkt 49 mit einer Verrundung ineinander über. An der Gegenfläche 47 ist weiterhin eine Aussparung 50 vorgesehen, in die der Anschlag 42 des Federabschnitts 41 in der Geschlossenposition GP des Auf-Zu-Ventils 32A eingreift (Fig. 7).

In der Offenposition OP des Auf-Zu-Ventils 32A liegt, wie zuvor erwähnt, der Anschlag 42 an dem Gegenanschlag 46 an, und die Führungsfläche 44 liegt an der Gegenfläche 47 an. Beim Aufbringen einer Druckkraft auf die Stirnseite 38 gleitet nun die Führungsfläche 44 auf der Gegenfläche 47 ab und der Federabschnitt 41 verformt sich. Solange die Führungsfläche 44 noch nicht über den Scheitelpunkt 49 geglitten ist und die Druckkraft von der Stirnseite 38 nicht mehr aufgebracht wird, schnappt der Ventilkörper 34 aufgrund der Federkraft des Federabschnitts 41 selbsttätig in die in der Fig. 6 gezeigte Offenposition OP des Auf-Zu-Ventils 32A zurück. Das heißt, das Auf-Zu-Ventil 32A ist in Richtung der Offenposition OP federvorgespannt und verbringt sich selbsttätig in die Offenposition OP zurück.

Sobald die Führungsfläche 44 an dem Scheitelpunkt 49 vorbei verlagert ist, schnappt der Ventilkörper 34 aufgrund der Federkraft des Federabschnitts 41 und der von dem Benutzer aufgebrachten Druckkraft selbsttätig in die in der Fig. 7 gezeigte Geschlossenposition GP des Auf-Zu-Ventils 32A über. Das heißt, das Auf-Zu-Ventil 32A ist auch in Richtung der Geschlossenposition GP federvorgespannt und verbringt sich selbsttätig in die Geschlossenposition GP. In der Geschlossenposition GP liegt die Führungsfläche 43 an ihrer korrespondierenden Gegenfläche 48 an.

Weiterhin kommt der Anschlag 42 in der Aussparung 50 zum Liegen. Mit Hilfe der Aussparung 50 kann verhindert werden, dass der Anschlag 42 auf der Gegenfläche 47 abgleitet. Somit ist gewährleistet, dass nur die Führungsfläche 44 mit der Gegenfläche 47 zusammenwirkt. In der Offenposition OP liegt der Anschlag 42 an dem Gegenanschlag 46 an, und in der Geschlossenposition GP ist der Anschlag 42 in der Aussparung 50 aufgenommen. Anschlag 42 dient so als Wegbegrenzung und zur Verlustsicherung des Ventilkörpers 34.

Die Fig. 8 zeigt schematisch beim Verbringen des Auf-Zu-Ventils 32A von der in der Fig. 6 gezeigten Offenposition OP in die in der Fig. 7 gezeigte Geschlossenposition GP wirkende Kräfte F1 bis F3. Zunächst (Fig. 8 oben) wird auf die Stirnseite 38 mit bevorzugt nur einem Finger eine Kraft F1 aufgebracht. Die Kraft F1 wirkt dabei parallel zu der Symmetrieachse M des Basisabschnitts 37. Die Kraft F1 wird mit Hilfe der Führungsfläche 44 auf die Gegenfläche 47 aufgebracht. Beim Abgleiten der Führungsfläche 44 auf der Gegenfläche 47 verformt sich der Federabschnitt 41 federelastisch und bringt auf die Gegenfläche 47 eine senkrecht zu der Kraft F1 wirkende Kraft F2 auf. Die Kraft F2 ist dabei senkrecht zu der Symmetrieachse M orientiert.

Solange der Scheitelpunkt 49 noch nicht überschritten ist und die Kraft F1 nicht mehr auf die Stirnseite 38 aufgebracht wird (Fig. 8 mittig), wirkt nach wie vor die von dem Federabschnitt 41 aufgebrachte Kraft F2 auf die Gegenfläche 47. Eine aus der Kraft F2 resultierende und entgegen der Kraft F1 orientierte Kraft F3 verbringt das Auf-Zu-Ventil 32A wieder zurück in die Offenposition OP. Sobald der Scheitelpunkt 49 überschritten ist (Fig. 8 unten), schnappt der Ventilkörper 34 schlagartig in die in der Fig. 7 gezeigte Geschlossenposition GP, wobei sich die Kräfte F1 und F3 addieren. Beim Verbringen des Auf-Zu-Ventils 32A von der in der Fig. 7 gezeigten Geschlossenposition GP in die in der Fig. 6 gezeigte Offenposition OP ist der Vorgang im Prinzip gleich, jedoch entgegengesetzt wie zuvor erläutert.

Die Fig. 9 und 10 zeigen eine weitere Ausführungsform einer Spülgutaufnahme 12. Bei dieser Ausführungsform der Spülgutaufnahme 12 ist die Beschriftung 35, 36 des Auf-Zu-Ventils 32A jedoch nicht an dem Ventilkörper 34 selbst, sondern an dem Ventilgehäuse 33 vorgesehen. Der Ventilkörper 34 umfasst einen Pfeil 24, der je nachdem, ob sich das Auf-Zu-Ventil 32A in der Geschlossenposition GP oder in der Offenposition OP befindet, entweder auf die Beschriftung 35 oder auf die Beschriftung 36 zeigt.

Die Fig. 11 und 12 zeigen eine weitere Ausführungsform einer Spülgutaufnahme 12. Die Spülgutaufnahme 12 gemäß den Fig. 11 und 12 umfasst ein Auf-Zu-Ventil 32B, das anders als das zuvor erläuterte Auf-Zu-Ventil 32A nicht als Querschieberventil sondern als Drehventil ausgebildet ist. Ansonsten entspricht die Spülgutaufnahme 12 gemäß den Fig. 11 und 12 der zuvor erläuterten Spülgutaufnahme gemäß den Fig. 2 bis 4.

Das Auf-Zu-Ventil 32B umfasst einen Ventilkörper 51 mit wie zuvor erläuterten Beschriftungen 35, 36 und ein Ventilgehäuse 52, in dem der Ventilkörper 51 zumindest abschnittsweise drehbar aufgenommen ist. Der Ventilkörper 51 und das Ventilgehäuse 52 sind vorzugsweise Kunststoffspritzgussbauteile. Das Auf-Zu-Ventil 32B kann von einer in der Fig. 11 gezeigten Offenposition OP in eine in der Fig. 12 gezeigte Geschlossenposition GP und umgekehrt verbracht werden. Dabei kann der Ventilkörper 51 mit zwei Fingern gegriffen werden.

Der in den Fig. 13 und 14 jeweils in einer schematischen perspektivischen Ansicht gezeigte Ventilkörper 51 umfasst einen rohrförmigen Basisabschnitt 53 mit zwei einander gegenüberliegenden Durchflussöffnungen 54, 55. Der Basisabschnitt 53 erstreckt sich unterseitig aus einem Betätigungsabschnitt 56 des Ventilkörpers 51 heraus. Der Betätigungsabschnitt 56 ist schirmförmig. An dem Betätigungsabschnitt 56 sind die Beschriftungen 35, 36 vorgesehen. Um den Basisabschnitt 53 herum verläuft eine Vierkantkontur 57 mit einem Anschlag 58.

Das in den Fig. 15 und 16 jeweils in einer schematischen perspektivischen Ansicht gezeigte Ventilgehäuse 52 umfasst zu den Durchflussöffnungen 54, 55 korrespondierende Durchflussöffnungen 59, 60. Dabei korrespondiert die Durchflussöffnung 54 zu der Durchflussöffnung 59, und die Durchflussöffnung 55 korrespondiert zu der Durchflussöffnung 60. Weiterhin umfasst das Ventilgehäuse 52 zwei federelastisch verformbare Federabschnitte 61, 62, die mit der Vierkantkontur 57 zusammenwirken können. An dem Ventilgehäuse 52 sind ferner zu dem Anschlag 58 korrespondierende Gegenanschläge 63, 64 vorgesehen.

Zum Verbringen des Auf-Zu-Ventils 32A von der Offenposition OP (Fig. 17) in die Geschlossenposition GP (Fig. 18) und umgekehrt wird der Ventilkörper 51 gegenüber dem Ventilgehäuse 52 um 90° verdreht. Insbesondere wird der Ventilkörper 51 zum Verbringen des Auf-Zu-Ventils 32B von der Offenposition OP in die Geschlossenposition GP durch das Aufbringen eines Betätigungsdrehmoments um 90° im Uhrzeigersinn gedreht. Umgekehrt wird der Ventilkörper 51 zum Verbringen des Auf-Zu-Ventils 32B von der Geschlossenposition GP in die Offenposition OP durch das Aufbringen eines Betätigungsdrehmoments gegen den Uhrzeigersinn um 90° zurück in Richtung der Offenposition OP gedreht.

Sowohl beim Drehen des Ventilkörpers 51 von der Offenposition OP in die Geschlossenposition GP als auch umgekehrt werden die an dem Ventilgehäuse 52 vorgesehenen Federabschnitte 61, 62 mit Hilfe der Vierkantkontur 57 nach außen verformt. Dabei wirkt, wie in der Fig. 19 gezeigt, auf die am Ventilkörper 51 befindliche Vierkantkontur 57 beidseits eine Kraft F4, die wiederum ein Drehmoment DM erzeugt, das dem vom Benutzer aufgebrachten Betätigungsdrehmoment gegenwirkt. Dabei erfahren die Federabschnitte 61, 62 beim Erreichen des halben Drehwegs bei 45° die größtmögliche Auslenkung, erzeugen damit die größtmögliche Kraft F4, aber gleichzeitig kein Drehmoment DM.

Zweck dieser Federabschnitte 61, 62 und das dem Bestätigungsdrehmoment des Kunden gegenwirkende, durch die Kraft F4 erzeugte Drehmoment DM ist eine Vermeidung einer Ventilzwischenstellung oder Zwischenposition ZP. Dies funktioniert, indem sich der Ventilkörper 51 aufgrund der Federvorspannung der Federabschnitte 61, 62 selbsttätig in die Offenposition OP oder in die Geschlossenposition GP verbringt, wenn der Benutzer eine dieser Positionen nicht exakt manuell einstellt. Die Vierkantkontur 57 ist bevorzugt nicht exakt als Vierkant ausgebildet. Ecken der Vierkantkontur 57 sind teilweise abgerundet, um ein zu starkes Auslenken der Federabschnitte 61, 62 und damit eine plastische Verformung dieser zu verhindern. Der Anschlag 58 der Vierkantkontur 57 läuft sowohl in der Offenposition OP als auch in der Geschlossenposition GP gegen den entsprechenden Gegenanschlag 63, 64 des Ventilgehäuses 52.

Die zuvor erläuterten Ausführungsformen des Auf-Zu-Ventils 32A, 32B weisen eine Vielzahl an Vorteilen auf. Das Auf-Zu-Ventil 32A, 32B ist für den Benutzer gut sichtbar, weil das Auf-Zu-Ventil 32A, 32B unterhalb der Spülgutaufnahme 12 angebracht ist. Es ist eine gute Bedienbarkeit des Auf-Zu-Ventils 32A mit nur einem Finger und des Auf-Zu-Ventils 32B mit mehreren Fingern, beispielsweise mit zwei Fingern, möglich. Aufgrund der Kennzeichnung des jeweiligen Ventilkörpers 34, 51 beziehungsweise des Ventilgehäuses 33 mit der Beschriftung 35, 36 ist eine intuitive Verständlichkeit des Schaltzustandes sowie der Bedienlogik gewährleistet. Das Auf-Zu-Ventil 32A, 32B ist aufgrund seiner Anbringung unterhalb des Bodens 19 der Spülgutaufnahme 12 gut vor Beschädigungen durch Spülgut geschützt. Auch bei voll beladener Spülgutaufnahme 12 ist eine nachträgliche Bedienung des Auf-Zu-Ventils 32A, 32B von unten oder seitlich möglich.

Das Auf-Zu-Ventil 32A, 32B ist anhand eines einzelnen Zusatzbauteils ausführbar, welches bereits an der Intensivspülzone 31 vormontiert sein kann. Es ist keine aufwendige Zusatzmontage von Schaltteilen, Schaltstangen, elektronischen Schaltventilen oder dergleichen an der Spülgutaufnahme 12 erforderlich. Es ergeben sich nur geringe Strömungsverluste, weil das Auf-Zu-Ventil 32A, 32B direkt in die Wasserzuführung der Intensivspülzone 31 integriert ist. Es ergibt sich ein sehr geringer Sprühschatten durch den Sprüharm 22 aufgrund des geringen Bauraums des Auf-Zu-Ventils 32A, 32B. Aufgrund des Vorhandenseins der jeweiligen Federabschnitte 41, 61, 62 werden unerwünschte Zwischenpositionen ZP des Auf-Zu-Ventils 32A, 32B zuverlässig verhindert. Es ergibt sich eine hochwertige Haptik des Auf-Zu-Ventils 32A, 32B durch das Einschnappen sowohl in die Offenposition OP als auch in die Geschlossenposition GP.

Obwohl die vorliegende Erfindung anhand von Ausführungsbeispielen beschrieben wurde, ist sie vielfältig modifizierbar.

### Verwendete Bezugszeichen:

- 1: Haushalts-Geschirrspülmaschine
- 2: Spülbehälter
- 3: Tür
- 4: Spülraum
- 5: Schwenkachse
- 6: Beschickungsöffnung
- 7: Boden
- 8: Decke
- 9: Rückwand
- 10: Seitenwand
- 11: Seitenwand
- 12: Spülgutaufnahme
- 13: Spülgutaufnahme
- 14: Spülgutaufnahme
- 15: Vorderwand
- 16: Rückwand
- 17: Seitenwand
- 18: Seitenwand
- 19: Boden
- 20: Einlaufrohr
- 21: Kupplungselement
- 22: Sprüharm
- 23: Lagerstelle
- 24: Pfeil
- 31: Intensivspülzone
- 32A: Auf-Zu-Ventil
- 32B: Auf-Zu-Ventil
- 33: Ventilgehäuse
- 34: Ventilkörper
- 35: Beschriftung
- 36: Beschriftung
- 37: Basisabschnitt
- 38: Stirnseite
- 39: Stirnseite
- 40: Durchflussöffnung
- 41: Federabschnitt
- 42: Anschlag
- 43: Führungsfläche
- 44: Führungsfläche
- 45: Führungsabschnitt
- 46: Gegenanschlag
- 47: Gegenfläche
- 48: Gegenfläche
- 49: Scheitelpunkt
- 50: Aussparung
- 51: Ventilkörper
- 52: Ventilgehäuse
- 53: Basisabschnitt
- 54: Durchflussöffnung
- 55: Durchflussöffnung
- 56: Betätigungsabschnitt
- 57: Vierkantkontur
- 58: Anschlag
- 59: Durchflussöffnung
- 60: Durchflussöffnung
- 61: Federabschnitt
- 62: Federabschnitt
- 63: Gegenanschlag
- 64: Gegenanschlag

- A: Auszugsrichtung
- DM: Drehmoment
- E: Einschubrichtung
- F1: Kraft
- F2: Kraft
- F3: Kraft
- F4: Kraft
- GP: Geschlossenposition
- M: Symmetrieachse
- OP: Offenposition
- ZP: Zwischenposition

## Patentansprüche

1. Spülgutaufnahme (12 - 14), insbesondere Geschirrkorb, für eine Haushalts-Geschirrspülmaschine (1), mit einem gitterförmigen Boden (19), einem Einlaufrohr (20), einer an der Spülgutaufnahme (12 - 14) vorgesehenen Intensivspülzone (31), und einem zwischen dem Einlaufrohr (20) und der Intensivspülzone (31) angeordneten und manuell betätigbaren Auf-Zu-Ventil (32A, 32B), das dazu eingerichtet ist, die Intensivspülzone (31) wahlweise von einem deaktivierten Zustand in einen aktivierten Zustand und umgekehrt zu verbringen, wobei das Auf-Zu-Ventil (32A, 32B) durch den Boden (19) hindurch betätigbar ist, wobei das Auf-Zu-Ventil (32A, 32B) eine Offenposition (OP) und eine Geschlossenposition (GP) aufweist, **dadurch gekennzeichnet, dass** das Auf-Zu-Ventil (32A, 32B) derart unterhalb des Bodens (19) der Spülgutaufnahme (12-14) angebracht ist, dass es in der Offenposition (OP), in der Geschlossenposition (GP) und auch beim Verbringen des Auf-Zu-Ventils (32A) von der Offenposition (OP) in die Geschlossenposition (GP) und umgekehrt unterhalb Bodens (19) der Spülgutaufnahme (12-14) angeordnet ist, so dass es vor Beschädigungen durch Spülgut geschützt ist und bei voll beladener Spülgutaufnahme (12 - 14) eine nachträgliche Bedienung des Auf-Zu-Ventils (32A, 32B) von unten oder seitlich möglich ist.

2. Spülgutaufnahme nach Anspruch 1, **dadurch gekennzeichnet, dass** das Auf-Zu-Ventil (32A, 32B) sowohl in Richtung der Offenposition (OP) als auch in Richtung der Geschlossenposition (GP) federvorgespannt ist.

3. Spülgutaufnahme nach Anspruch 2, **dadurch gekennzeichnet, dass** das Auf-Zu-Ventil (32A) ein Querschiebeventil ist.

4. Spülgutaufnahme nach Anspruch 3, **dadurch gekennzeichnet, dass** das Auf-Zu-Ventil (32A) ein Ventilgehäuse (33) und einen in dem Ventilgehäuse (33) aufgenommenen Ventilkörper (34) aufweist, der zum Verbringen des Auf-Zu-Ventils (32A) von der Offenposition (OP) in die Geschlossenposition (GP) und umgekehrt linear in dem Ventilgehäuse (33) verlagerbar ist.

5. Spülgutaufnahme nach Anspruch 4, **dadurch gekennzeichnet, dass** der Ventilkörper (34) einen Federabschnitt (41) aufweist, der den Ventilkörper (34) sowohl in Richtung der Offenposition (OP) als auch in Richtung der Geschlossenposition (GP) federvorspannt.

6. Spülgutaufnahme nach Anspruch 5, **dadurch gekennzeichnet, dass** der Federabschnitt (41) eine Führungsfläche (43, 44) aufweist, die bei einem Verbringen des Auf-Zu-Ventils (32A) von der Offenposition (OP) in die Geschlossenposition (GP) und umgekehrt solange auf einer korrespondierenden Gegenfläche (47, 48) des Ventilgehäuses (33) abgleitet, bis ein Scheitelpunkt (49) der Gegenfläche (47, 48) erreicht ist, wobei der Federabschnitt (41) das Auf-Zu-Ventil (32A) bei einem Überschreiten des Scheitelpunkts (49) selbsttätig in die Geschlossenposition (GP) oder in die Offenposition (OP) verbringt.

7. Spülgutaufnahme nach Anspruch 6, **dadurch gekennzeichnet, dass** der Federabschnitt (41) eine erste Führungsfläche (43) und eine zweite Führungsfläche (44) aufweist, die relativ zueinander geneigt sind.

8. Spülgutaufnahme nach Anspruch 6 oder 7, **dadurch gekennzeichnet, dass** das Ventilgehäuse (33) eine erste Gegenfläche (47) und eine zweite Gegenfläche (48) aufweist, die relativ zueinander geneigt sind, wobei die erste Gegenfläche (47) an dem Scheitelpunkt (49) in die zweite Gegenfläche (48) übergeht.

9. Spülgutaufnahme nach einem der Ansprüche 6 - 8, **dadurch gekennzeichnet, dass** der Federabschnitt (41) einen Anschlag (42) aufweist, der in der Offenposition (OP) an einem korrespondierenden Gegenanschlag (46) des Ventilgehäuses (33) anliegt.

10. Spülgutaufnahme nach Anspruch 9, **dadurch gekennzeichnet, dass** der Anschlag in der Geschlossenposition (GP) in eine Aussparung (50) der Gegenfläche (47) eingreift.

11. Spülgutaufnahme nach Anspruch 1 oder 2, **dadurch gekennzeichnet, dass** das Auf-Zu-Ventil (32B) ein Drehventil ist.

12. Spülgutaufnahme nach Anspruch 11, **dadurch gekennzeichnet, dass** das Auf-Zu-Ventil (32B) ein Ventilgehäuse (52) und einen in dem Ventilgehäuse (52) aufgenommenen Ventilkörper (51) aufweist, der zum Verbringen des Auf-Zu-Ventils (32B) von der Offenposition (OP) in die Geschlossenposition (GP) und umgekehrt in dem Ventilgehäuse (52) drehbar ist.

13. Spülgutaufnahme nach Anspruch 11 oder 12, **dadurch gekennzeichnet, dass** das Ventilgehäuse (52) Federabschnitte (61, 62) aufweist, die den Ventilkörper (51) sowohl in Richtung der Offenposition (OP) als auch in Richtung der Geschlossenposition (GP) federvorspannen.

14. Spülgutaufnahme nach Anspruch 13, **dadurch gekennzeichnet, dass** der Ventilkörper (51) eine Vierkantkontur (57) aufweist, die dazu eingerichtet ist, die Federabschnitte (61, 62) bei einem Verbringen des Auf-Zu-Ventils (32B) von der Offenposition (OP) in die Geschlossenposition (GP) und umgekehrt federelastisch zu verformen.

15. Haushalts-Geschirrspülmaschine (12) mit zumindest einer Spülgutaufnahme (12 -14) nach einem der Ansprüche 1 - 14.

## Claims

1. Dish-receiving unit (12 - 14), in particular dish rack, for a household dishwasher (1), having a lattice-like base (19), an inlet pipe (20), an intensive washing zone (31) provided on the dish-receiving unit (12 - 14), and a manually operable on/off valve (32A, 32B) arranged between the inlet pipe (20) and the intensive washing zone (31) which is designed to switch the intensive washing zone (31) optionally from a deactivated state to an activated state and vice versa, wherein the on/off valve (32A, 32B) is operable through the base (19), wherein the on/off valve (32A, 32B) has an open position (OP) and a closed position (GP), **characterised in that** the on/off valve (32A, 32B) is arranged below the base (19) of the dish-receiving unit (12 - 14) such that it is arranged in the open position (OP), in the closed position (GP) and also when the on/off valve (32A) is switched from the open position (OP) into the closed position (GP) and vice versa below the base (19) of the dish-receiving unit (12 - 14), so that it is protected from damage by items to be washed and in the case of a fully loaded dish-receiving unit (12-14), a subsequent control of the on/off valve (32A, 32B) is possible from below or from the side.

2. Dish-receiving unit according to claim 1, **characterised in that** the on/off valve (32A, 32B) is spring-biased both in the direction of the open position (OP) and in the direction of the closed position (GP).

3. Dish-receiving unit according to claim 2, **characterised in that** the on/off valve (32A) is a cross-sliding valve.

4. Dish-receiving unit according to claim 3, **characterised in that** the on/off valve (32A) has a valve housing (33) and a valve body (34) which is received in the valve housing (33) and which is displaceable in a linear manner in the valve housing (33) for switching the on/off valve (32A) from the open position (OP) into the closed position (GP) and vice versa.

5. Dish-receiving unit according to claim 4, **characterised in that** the valve body (34) has a spring portion (41) which spring-biases the valve body (34) both in the direction of the open position (OP) and in the direction of the closed position (GP).

6. Dish-receiving unit according to claim 5, **characterised in that** the spring portion (41) has a guiding surface (43, 44) which, when the on/off valve (32A) is switched from the open position (OP) into the closed position (GP) and vice versa, slides on a corresponding mating surface (47, 48) of the valve housing (33) until an apex point (49) of the mating surface (47, 48) is reached, wherein the spring portion (41) automatically switches the on/off valve (32A) into the closed position (GP) or into the open position (OP) when the apex point (49) is passed.

7. Dish-receiving unit according to claim 6, **characterised in that** the spring portion (41) has a first guiding surface (43) and a second guiding surface (44) which are inclined relative to one another.

8. Dish-receiving unit according to claim 6 or 7, **characterised in that** the valve housing (33) has a first mating surface (47) and a second mating surface (48) which are inclined relative to one another, wherein the first mating surface (47) transitions into the second mating surface (48) at the apex point (49).

9. Dish-receiving unit according to one of claims 6 - 8, **characterised in that** the spring portion (41) has a stop (42) which in the open position (OP) bears against a corresponding abutment (46) of the valve housing (33).

10. Dish-receiving unit according to claim 9, **characterised in that** in the closed position (GP) the stop engages in a recess (50) of the mating surface (47).

11. Dish-receiving unit according to claim 1 or 2, **characterised in that** the on/off valve (32B) is a rotary valve.

12. Dish-receiving unit according to claim 11, **characterised in that** the on/off valve (32B) has a valve housing (52) and a valve body (51) which is received in the valve housing (52) and which is rotatable in the valve housing (52) for switching the on/off valve (32B) from the open position (OP) into the closed position (GP) and vice versa.

13. Dish-receiving unit according to claim 11 or 12, **characterised in that** the valve housing (52) has spring portions (61, 62) which spring-bias the valve body (51) both in the direction of the open position (OP) and in the direction of the closed position (GP).

14. Dish-receiving unit according to claim 13, **characterised in that** the valve body (51) has a square contour (57) which is designed to deform the spring portions (61, 62) in a resilient manner when the on/off valve (32B) is switched from the open position (OP) into the closed position (GP) and vice versa.

15. Household dishwasher (12) having at least one dish-receiving unit (12 - 14) according to one of claims 1 - 14.

## Revendications

1. Réceptacle d'articles à laver (12 - 14), en particulier panier à vaisselle, pour un lave-vaisselle ménager (1), comprenant un fond en forme de grille (19), un tuyau d'admission (20), une zone de lavage intensif (31) agencée sur le réceptacle d'articles à laver (12 - 14), et une soupape tout ou rien (32A, 32B) à actionnement manuel disposée entre le tuyau d'admission (20) et la zone de lavage intensif (31), qui est configurée pour amener sélectivement la zone de lavage intensif (31) d'un état désactivé à un état activé et inversement, dans lequel la soupape tout ou rien (32A, 32B) est actionnable à travers le fond (19), et dans lequel la soupape tout ou rien présente une position ouverte (OP) et une position fermée (GP),
**caractérisé en ce que** la soupape tout ou rien (32A, 32B) est montée sous le fond (19) du réceptacle d'articles à laver (12-14) de manière à être disposée, dans la position ouverte (OP), dans la position fermée (GP) et aussi lors du passage de la soupape tout ou rien (32A) de la position ouverte (OP) à la position fermée (GP) et inversement, sous le fond (19) du réceptacle d'articles à laver (12-14), de telle manière qu'elle est protégée contre des endommagements par des articles à laver et qu'une commande ultérieure de la soupape tout ou rien (32A, 32B) est possible d'en dessous ou latéralement lorsque le réceptacle d'articles à laver (12-14) est entièrement chargé.

2. Réceptacle d'articles à laver selon la revendication 1, **caractérisé en ce que** la soupape tout ou rien (32A, 32B) est précontrainte par ressort aussi bien vers la position ouverte (OP) que vers la position fermée (GP).

3. Réceptacle d'articles à laver selon la revendication 2, **caractérisé en ce que** la soupape tout ou rien (32A) est une soupape à coulisse transversale.

4. Réceptacle d'articles à laver selon la revendication 3, **caractérisé en ce que** la soupape tout ou rien (32A) comprend une cage de soupape (33) et un corps de soupape (34) logé dans la cage de soupape (33), qui peut être déplacé de façon linéaire dans la cage de soupape (33) pour amener la soupape tout ou rien (32A) de la position ouverte (OP) à la position fermée (GP) et inversement.

5. Réceptacle d'articles à laver selon la revendication 4, **caractérisé en ce que** le corps de soupape (34) comprend une section à ressort (41), qui précontraint par ressort le corps de soupape (34) aussi bien vers la position ouverte (OP) que vers la position fermée (GP).

6. Réceptacle d'articles à laver selon la revendication 5, **caractérisé en ce que** la section à ressort (41) comprend une surface de guidage (43, 44), qui, lors d'une amenée de la soupape tout ou rien (32A) de la position ouverte (OP) à la position fermée (GP) et inversement, glisse sur une surface antagoniste (47, 48) correspondante de la cage de soupape (33) jusqu'à ce qu'un sommet (49) de la surface antagoniste (47, 48) soit atteint, dans lequel la section à ressort (41) amène automatiquement la soupape tout ou rien (32A), lors d'un franchissement du sommet (49), dans la position fermée (GP) ou dans la position ouverte (OP).

7. Réceptacle d'articles à laver selon la revendication 6, **caractérisé en ce que** la section à ressort (41) comprend une première surface de guidage (43) et une deuxième surface de guidage (44), qui sont inclinées l'une par rapport à l'autre.

8. Réceptacle d'articles à laver selon la revendication 6 ou 7, **caractérisé en ce que** la cage de soupape (33) comprend une première surface antagoniste (47) et une deuxième surface antagoniste (48), qui sont inclinées l'une par rapport à l'autre, dans lequel la première surface antagoniste (47) passe au niveau du sommet (49) dans la deuxième surface antagoniste (48).

9. Réceptacle d'articles à laver selon l'une des revendications 6 à 8, **caractérisé en ce que** la section à ressort (41) comprend une butée (42), qui appuie, dans la position ouverte (OP), sur une contre-butée (46) correspondante de la cage de soupape (33).

10. Réceptacle d'articles à laver selon la revendication 9, **caractérisé en ce que** la butée s'engage, dans la position fermée (GP), dans une cavité (50) de la surface antagoniste (47).

11. Réceptacle d'articles à laver selon la revendication 1 ou 2, **caractérisé en ce que** la soupape tout ou rien (32B) est une soupape rotative.

12. Réceptacle d'articles à laver selon la revendication 11, **caractérisé en ce que** la soupape tout ou rien (32B) comprend une cage de soupape (52) et un corps de soupape (51) logé dans la cage de soupape (52), qui peut être déplacé dans la cage de soupape (52) pour amener la soupape tout ou rien (32B) de la position ouverte (OP) à la position fermée (GP) et inversement.

13. Réceptacle d'articles à laver selon la revendication 11 ou 12, **caractérisé en ce que** la cage de soupape (52) comprend des sections à ressort (61, 62), qui pré-contraignent par ressort le corps de soupape (51) aussi bien vers la position ouverte (OP) que vers la position fermée (GP).

14. Réceptacle d'articles à laver selon la revendication 13, **caractérisé en ce que** le corps de soupape (51) possède un contour carré (57), qui est configuré pour déformer élastiquement comme un ressort les sections à ressort (61, 62) lors d'une amenée de la soupape tout ou rien (32B) de la position ouverte (OP) à la position fermée (GP) et inversement.

15. Lave-vaisselle ménager (12) comprenant au moins un réceptacle d'articles à laver (12 - 14) selon l'une des revendications 1 à 14.
